# FASCICULE DE BREVET EUROPEEN

(11) **EP 3 414 630 B1**
(45) Date de publication et mention de la délivrance du brevet: **12.05.2021**
(21) Numéro de dépôt: 17702656.4
(22) Date de dépôt: 06.02.2017
(51) Int. Cl.: G04B 37/04, G04B 37/14

(54) **MONTRE-BRACELET REVERSIBLE ET A CONFIGURATIONS MULTIPLES**
UMDREHBARES UHRENARMBAND MIT MULTIPLEN KONFIGURATIONEN
REVERSIBLE WRISTWATCH HAVING MULTIPLE CONFIGURATIONS

(30) Priorité: 12.02.2016 WO PCT/EP2016/155594; 12.02.2016 CH 1892016
(43) Date de publication de la demande: 19.12.2018
(73) Titulaire: Raffy, Pascal, 1185 Mont-sur-Rolle (CH)
(72) Inventeur: Raffy, Pascal, 1185 Mont-sur-Rolle (CH)
(74) Mandataire: e-Patent SA
(86) Numéro de dépôt international: PCT/EP2017/052565
(87) Numéro de publication internationale: WO 2017/137359

(56) Documents cités:
- EP-A1- 0 714 051
- WO-A1-2010/057940
- CH-A2- 705 240
- FR-A- 697 795

## Description

### Domaine technique

La présente invention concerne une montre-bracelet comportant
une carrure présentant une paroi latérale, joignant des première et seconde faces de la carrure définissant entre elles un plan moyen, et comprenant des premier et second organes d'attache d'un bracelet diamétralement opposés, pour rendre solidaires de la carrure des première et seconde extrémités respectives d'un bracelet,
un couvercle agencé pour pouvoir recouvrir au moins partiellement l'une des première et seconde faces tout en étant susceptible de pivoter en référence à la carrure entre une première position, fermée, dans laquelle les extrémités du bracelet sont verrouillées sur la carrure, et une seconde position, ouverte, dans laquelle les extrémités du bracelet sont libres d'être séparées de la carrure.

Plus précisément, la présente invention concerne un tel type de montre-bracelet dans laquelle le bracelet peut être retiré de la boîte sans nécessiter l'utilisation d'outils.

Par couvercle, au sens de l'invention, il convient de comprendre un élément qui peut recouvrir tout ou partie d'une face de la carrure, c'est-à-dire qu'il peut présenter notamment la forme d'un fond plein, voire éventuellement muni d'une fenêtre, ou encore, en alternative, d'une lunette qui peut être considérée comme un fond dont le centre est évidé. Dans le cas d'une lunette, on pourra prévoir qu'elle porte un verre ou qu'elle soit ouverte en son centre sans sortir du cadre de la présente invention.

### Etat de la technique

De nombreuses pièces d'horlogerie répondant aux caractéristiques ci-dessus ont déjà été divulguées dans l'art antérieur, notamment des montres-bracelets dont la boîte présente des organes d'attache de bracelet identiques de chaque côté.

Le brevet CH 698787 B1 fournit un exemple de montre-bracelet répondant aux caractéristiques présentées ci-dessus, dans laquelle la carrure présente deux paires de cornes pour assurer la fixation du bracelet. Un support est en outre agencé entre chaque paire de cornes, chacun des supports portant deux tenons de fixation du bracelet. Par ailleurs, cette montre-bracelet comprend une lunette tournante portant deux oreilles qui peuvent être positionnées chacune en regard de l'un des supports pour verrouiller le bracelet ou en étant décalées par rapport aux supports pour libérer le bracelet. Grâce à ces caractéristiques, le bracelet peut être changé facilement et sans qu'il soit nécessaire d'utiliser un outil.

Toutefois, cette montre-bracelet présente un inconvénient lié au fait que le changement de bracelet doit préférablement être effectué sur une surface stable, comme une table par exemple, pour pouvoir déposer la lunette et la poser sans risquer de la faire tomber pendant que l'ancien bracelet est extrait et que le nouveau bracelet est mis en place en étant engagé sur les tenons.

La demande de brevet EP 0714051 A1 divulgue une montre-bracelet dont le principe est assez proche de celui de la montre-bracelet qui vient d'être présentée ci-dessus, chaque paire de cornes de la carrure portant un verrou pivotant destiné à verrouiller un brin de bracelet.

Par ailleurs, la présente invention concerne une montre-bracelet du type mentionné plus haut dans laquelle la carrure peut présenter n'importe laquelle de ses deux faces à l'utilisateur en position de service.

Les montres-bracelets de l'art antérieur qui viennent d'être décrites ne sont pas de type réversible, c'est-à-dire que leur carrure présente une seule face d'utilisation destinée à être visible du porteur lorsqu'elles sont portées, l'autre face de la carrure étant destinée à être positionnée contre le poignet du porteur.

La demande de brevet publiée sous le No WO 2010/057940 A1 décrit un exemple de montre-bracelet comportant une boite comprenant un fond pivoté sur une carrure, la face du fond située en regard de la carrure étant pourvue de deux gorges destinées à recevoir chacune une barrette de fixation d'un brin de bracelet. Plus précisément, chaque gorge est incurvée pour suivre la courbure de la boite et la barrette associée présente une courbure similaire. L'assemblage du bracelet à la boite doit être réalisé dans la configuration ouverte du fond en référence à la carrure, pour dégager les gorges. La barrette de chaque brin de bracelet peut alors être insérée dans la gorge correspondante, suivant une direction sensiblement perpendiculaire à un plan moyen du fond. La barrette est insérée à force dans la gorge correspondante, par déformation élastique, le fond étant ensuite ramené contre la carrure, dans une configuration fermée, pour assurer un verrouillage des barrettes dans les gorges. La manipulation des barrettes visant à les insérer dans les gorges du fond de la boite, ou à les en extraire, nécessite une certaine dextérité et risque notamment d'endommager les ongles de l'utilisateur. En outre, une telle insertion à force ne donne pas une grande impression qualitative du produit correspondant et conviendrait mal, par exemple, à une application dans le segment du luxe. De plus, une telle construction pose des contraintes en termes d'épaisseur pour la carrure et pour le fond étant donné que ces deux éléments doivent présenter une rigidité importante pour assurer un verrouillage correct du bracelet. Ainsi, par exemple, un fond fin présentant une forme similaire à celle d'une lunette ne pourrait pas convenir pour mettre en œuvre la construction divulguée dans ce document. Ces contraintes se traduisent en une épaisseur minimale importante pour la boite de montre correspondante.

### Divulgation de l'invention

Un but principal de la présente invention est de proposer une montre-bracelet de construction alternative aux constructions connues de l'art antérieur qui, non seulement, peut avoir son bracelet facilement remplacé mais qui peut également être portée en présentant indifféremment l'une ou l'autre des faces de sa carrure au porteur sans que cela nuise à son apparence et qui, en outre, peut être utilisée autrement que comme une montre-bracelet sans que cela nuise non plus à son apparence.

A cet effet, la présente invention concerne plus particulièrement une montre-bracelet du type mentionné plus haut, dont le couvercle est agencé pour pouvoir pivoter suivant un axe de rotation sensiblement parallèle au plan moyen de la carrure, caractérisée par le fait que chacun des premier et second organes d'attache comprend un trou ménagé dans la paroi latérale de la carrure et destiné à recevoir l'extrémité correspondante du bracelet par insertion suivant une direction sensiblement parallèle au plan moyen.

Grâce à ces caractéristiques, le bracelet de la montre-bracelet selon la présente invention peut être changé très facilement puisqu'un simple pivotement du couvercle permet de le libérer, ce qui peut être réalisé en tenant la montre dans une main tout en la manipulant avec l'autre main. De plus, une fois le couvercle positionné dans sa position ouverte, il reste solidaire de la boite et ne risque pas de tomber pendant la manipulation du bracelet.

Par ailleurs, la nature et l'implantation des organes d'attache du bracelet ménagés sur la carrure sont telles que cette dernière peut être retournée pour présenter indifféremment l'une ou l'autre de ses faces au porteur en position de service. Cet avantage peut être optimisé en prévoyant, dans une variante de réalisation préférée, que les trous de la carrure soient ménagés sensiblement dans le plan moyen pour permettre une utilisation indifférente de la première face ou de la seconde face en position de service.

Enfin, la nature et l'implantation des organes d'attache du bracelet ménagés sur la carrure permettent également d'utiliser la montre-bracelet selon la présente invention dans d'autres configurations qu'en tant que montre-bracelet, sans que cela nuise à son apparence, c'est-à-dire comme montre de table ou comme montre de poche en relation avec une chaine adaptée.

En outre, l'implantation des organes d'attache du bracelet sur la carrure permet également au constructeur de disposer d'une grande latitude dans la définition de la forme et des dimensions du couvercle, contrairement à la montre présentée dans la demande WO 2010/057940 A1, dont la structure des organes d'attache ne permet pas de les implanter directement sur la carrure, de telle manière qu'ils soient accessibles par la paroi latérale de cette dernière.

De manière avantageuse, la montre-bracelet selon la présente invention comporte des premier et second inserts solidaires du bracelet, pour en définir les première et seconde extrémités, et dont chacun porte un organe d'attache mâle destiné à être inséré dans le trou de la carrure correspondant pour rendre les première et seconde extrémités du bracelet solidaires de la carrure.

Grâce à ces caractéristiques, la carrure peut présenter une forme et une apparence épurées se prêtant particulièrement bien à une utilisation de la montre dans différentes configurations sans que cela nuise à son apparence.

Par ailleurs, il peut être prévu que chacun des premier et second organes d'attache de la carrure comprenne un verrou mobile entre une position de verrouillage, associée à la position fermée du couvercle et dans laquelle il agit sur l'extrémité correspondante du bracelet pour la verrouiller, et une position neutre, associée à la position ouverte du couvercle et dans laquelle il libère l'extrémité correspondante du bracelet, le couvercle présentant des premier et second organes d'actionnement agencés pour coopérer avec les verrous et les positionner dans leur position de verrouillage dans la position fermée du couvercle.

Grâce à ces caractéristiques, le constructeur dispose d'une plus grande souplesse pour réaliser le mécanisme assurant le verrouillage du bracelet et pour isoler le couvercle du mécanisme de verrouillage du point de vue des contraintes mécaniques que pourrait exercer le bracelet sur la boite de la montre.

De manière avantageuse, chacun des premier et second organes d'attache comprend également un organe élastique agencé pour agir sur le verrou correspondant et tendre à le positionner dans sa position neutre.

Selon un mode de réalisation préféré, on peut prévoir que chacun des verrous comprenne un coulisseau agencé
pour coopérer, d'une part, avec l'organe d'actionnement correspondant du couvercle et, d'autre part, avec l'organe élastique, et
pour agir sur une goupille mobile agencée pour verrouiller l'extrémité correspondante du bracelet dans la position fermée du couvercle.

Grâce à ces caractéristiques supplémentaires, le constructeur dispose notamment d'une plus grande liberté pour assurer une fiabilité optimale du mécanisme de verrouillage du bracelet tout en en limitant l'encombrement.

Dans ce cas, il peut être avantageux de prévoir que chacun des organes d'attache mâle présente un évidement agencé pour coopérer avec la goupille correspondante dans la position fermée du couvercle.

De manière générale, on peut prévoir que chacun des inserts du bracelet comprenne deux cornes pour assurer sa liaison mécanique au bracelet.

En alternative, on peut prévoir que l'un au moins des inserts comprenne une bélière pour assurer sa liaison mécanique au bracelet.

De manière générale, on peut préférablement prévoir que le couvercle soit relié mécaniquement à la carrure par l'intermédiaire d'une charnière et que l'un des organes d'actionnement soit adjacent à la charnière.

Grâce à ces caractéristiques, on peut assurer qu'une première extrémité du bracelet soit libérée dans un premier temps, après pivotement du couvercle suivant un premier angle limité, la seconde extrémité du bracelet n'étant libérée que dans un second temps, après pivotement du couvercle suivant un second angle plus important que le premier. Ainsi, la manipulation de la montre-bracelet pendant la libération du bracelet est très simple puisque l'utilisateur ne doit manipuler qu'une seule extrémité du bracelet à la fois.

Selon un mode de réalisation préféré de la présente invention, chacun des organes d'attache de la carrure comprend un trou supplémentaire ménagé dans la paroi latérale de la carrure, chacun des organes d'attache mâle comprenant deux tétons destinés à être insérés dans les trous correspondants de la carrure pour assurer la liaison du bracelet à la carrure.

Dans ce cas, il peut être avantageux de prévoir que chacun des inserts comprenne une plaquette portant les tétons et, que la paroi latérale de la carrure présente deux creusures ménagées autour des trous et dont chacune est adaptée pour loger au moins partiellement l'une des plaquettes lorsque le bracelet est assemblé à la carrure.

Par ailleurs, selon une variante de réalisation préférée, on peut prévoir que la montre-bracelet comporte un dispositif de verrouillage du couvercle agencé pour le verrouiller dans au moins une position angulaire ouverte préférentielle, en référence à la carrure, de telle manière que le couvercle puisse définir un support pour utiliser la montre-bracelet comme montre de table lorsque le bracelet est dégagé de la carrure.

De manière générale, la montre-bracelet comprend préférablement un organe de verrouillage agencé pour garantir la stabilité de la position fermée du couvercle contre la carrure.

La présente invention concerne également un ensemble comportant une montre-bracelet répondant aux caractéristiques ci-dessus et une chaine portant un insert comprenant un organe d'attache mâle apte à être inséré dans l'un des trous de la carrure pour rendre la chaine solidaire de la carrure et permettre l'utilisation de la montre-bracelet comme montre de poche lorsque le bracelet est dégagé de la carrure.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- les figures 1 à 11 représentent différentes vues générales en perspective simplifiée d'une montre-bracelet selon un mode de réalisation préféré de la présente invention, dans différentes configurations;
- la figure 12 représente une vue en perspective simplifiée d'un détail de construction de la pièce d'horlogerie des figures 1 à 11, dans une première configuration;
- la figure 13 représente une vue en perspective simplifiée du détail de construction de la figure 12, dans une deuxième configuration, et
- la figure 14 représente une vue en perspective simplifiée du détail de construction de la figure 12, dans une troisième configuration.

### Mode(s) de réalisation de l'invention

Les figures 1 à 11 représentent différentes vues générales en perspective simplifiée d'une montre-bracelet 1 selon un mode de réalisation préféré de la présente invention, dans différentes configurations. Plus précisément, la montre-bracelet 1 peut être utilisée comme une montre-bracelet en étant associée à un bracelet, comme une montre de poche ou encore comme une montre de table. Par ailleurs, la montre-bracelet 1 est préférablement du type réversible, c'est-à-dire qu'elle peut indifféremment présenter l'une ou l'autre de ses faces au porteur.

A cet effet, comme cela ressort notamment des figures 1 et 2, la montre-bracelet 1 comporte une boîte 2 comprenant une carrure 4 portant une première glace 6, et un fond 8 portant une seconde glace 10.

De manière connue et sans incidence sur la mise en œuvre de la présente invention, la carrure 4 est agencée pour loger un mouvement horloger 12 destiné à permettre l'affichage d'informations horaires. Une couronne 14 est également prévue, de manière conventionnelle notamment pour permettre une mise à l'heure. La couronne 14 peut être agencée en n'importe quel endroit de la montre-bracelet sans incidence sur la mise en œuvre de la présente invention. A titre d'exemple, elle pourrait notamment être escamotable dans un trou adapté de la carrure 4 sans sortir du cadre de l'invention.

La montre-bracelet 1 comporte également deux paires de cornes 16 dont chacune porte ici une barrette (non visible) de fixation d'un brin 18 de bracelet. Un brin porte un ensemble boucle-ardillon 20 tandis que l'autre brin présente des perforations 22 destinées à coopérer avec l'ardillon, de manière connue.

Bien entendu, l'homme du métier ne rencontrera pas de difficulté particulière pour adapter ces éléments en fonction de ses propres besoins. L'un au moins des brins 18 de bracelet pourra alternativement être rendu solidaire de la carrure 4 par l'intermédiaire d'une bélière par exemple. De manière similaire, le bracelet pourra en alternative ne comporter qu'un seul brin extensible, ou encore deux brins associés à un fermoir du type à boucle déployante, sans sortir du cadre de l'invention. L'utilisation d'un bracelet à maillons, par exemple métalliques, est également envisageable sans sortir du cadre de l'invention.

La boite 2 est ici de forme ronde, à titre illustratif non limitatif, et la carrure 4 présente par conséquent une forme annulaire. Plus précisément, la carrure 4 comporte une paroi latérale 24, cylindrique, joignant des première et seconde faces associées ici respectivement aux glaces 6 et 10 dans un souci de simplification de l'exposé.

Pour les besoins de l'exposé, on définit un plan moyen de la carrure 4 situé entre ses première et seconde faces en étant sensiblement parallèle à ces derniers et, passant sensiblement par le centre de la couronne 14.

De manière avantageuse mais non obligatoire pour la mise en œuvre de la présente invention, les éléments du mouvement horloger 12 qui sont visibles respectivement par la première face et par la seconde face sont différents, comme cela ressort d'un examen comparé des figures 1 et 2.

On note qu'un couvercle 26, présentant ici la forme d'une lunette, est agencé sur la seconde face de la carrure 4, tel que visible sur la figure 2. Le couvercle 26 est rendu solidaire de la carrure 4 par l'intermédiaire d'une charnière 28 agencée à six heures à titre illustratif non limitatif. La charnière 28 définit un axe de rotation du couvercle 26 sensiblement parallèle au plan moyen de la carrure 4.

La fonction du couvercle 26 sera exposée par la suite, en relation avec les figures 3 à 11.

Le couvercle 26 est muni de deux targettes 30, voisines l'une de l'autre et diamétralement opposées à l'implantation de la charnière 28, de telle manière qu'un utilisateur puisse exercer une traction sur les targettes 30 pour dégager le couvercle 26 de sa position fermée, telle qu'illustrée sur la figure 2, et le faire pivoter en référence à la carrure 4, tel qu'illustré sur les figures 3 et 4.

Le couvercle 26 est agencé pour coopérer avec un mécanisme de verrouillage du bracelet.

Plus précisément, des organes d'attache sont prévus dans la carrure 4 tel que cela sera exposé plus loin.

Lorsque le couvercle 26 est dégagé de sa position fermée, il libère un premier brin 18 de bracelet situé à midi, c'est-à-dire le brin de bracelet le plus éloigné de l'implantation de la charnière 28.

Ce brin 18 de bracelet peut alors être dégagé de la carrure 4 comme illustré sur la figure 4.

On constate sur la figure 4 que chaque brin 18 du bracelet porte un insert 32 définissant une extrémité du bracelet. Chaque insert 32 comporte une plaquette 34 portant deux tétons 36 destinés à remplir le rôle d'organes d'attache mâles pour assurer le verrouillage de l'insert 32 sur la carrure 4 comme cela sera exposé plus loin. La plaquette 34 présente ici une forme incurvée, de manière illustrative non limitative, pour épouser la forme de la carrure 4. Bien entendu, la forme de la plaquette pourra être adaptée à celle de la carrure 4 sans sortir du cadre de l'invention.

Par ailleurs, les cornes 16 sont également solidaires de la plaquette 34.

On constate également sur la figure 4 que la carrure 4 comporte avantageusement des creusures 38 optionnelles (dont une seule est visible sur la figure 4) adaptées pour loger au moins partiellement les plaquettes 34, lorsque le bracelet est assemblé à la boite 2, de telle manière que la structure de l'assemblage soit invisible pour le porteur de la montre-bracelet 1.

Lorsque le couvercle 26 est entraîné pour pivoter davantage, jusqu'à une position ouverte illustrée sur la figure 5, correspondant ici sensiblement à un angle de 90 degrés, il libère le second brin 18 de bracelet qui peut alors être également dégagé de la carrure 4.

Le couvercle 26 peut avantageusement être ramené ensuite dans une position intermédiaire, tel qu'illustré sur la figure 6, ici avec un angle de l'ordre de 60 degrés en référence au plan moyen de la carrure 4.

La montre-bracelet 1 peut alors être utilisée comme montre de table, le couvercle 26 en définissant un support.

On remarque que le retrait du bracelet est avantageusement effectué simultanément au retrait des cornes 16, ce qui implique que la transformation de la montre-bracelet 1 de sa configuration comme montre-bracelet vers sa configuration comme montre de table est réalisée sans nuire à son apparence.

La boîte 2 selon le mode de réalisation préféré de la présente invention comprend préférablement un dispositif de verrouillage (non représenté) du couvercle 26 dans une position intermédiaire préférentielle en référence à la carrure 4. Ce dispositif de verrouillage permet de définir un angle entre le couvercle et la carrure particulièrement adapté pour utiliser la montre-bracelet 1 comme une montre de table.

Ce dispositif de verrouillage peut comporter au moins un organe de verrouillage mâle et au moins un organe de verrouillage femelle, agencés pour coopérer l'un avec l'autre dans la position angulaire préférentielle, l'un étant solidaire de la carrure et l'autre étant solidaire du couvercle.

Plus précisément, l'organe de verrouillage, qui est solidaire du couvercle, peut porter deux cliquets à bille disposés en regard l'un de l'autre et constituant des organes de verrouillage mâle. Par ailleurs, la carrure peut porter un élément de positionnement présentant deux trous destinés à coopérer avec les cliquets à bille pour constituer des organes femelle du dispositif de verrouillage supplémentaire.

Bien entendu, il est possible de prévoir une faible friction entre les deux parties de la charnière 28, en alternative ou en complément, pour assurer la stabilité de toute position ouverte du couvercle 26 par rapport à la carrure 4. Toutefois, la mise en œuvre d'un dispositif de verrouillage tel que décrit ci-dessus, tout en limitant autant que possible la friction entre les deux parties de la charnière, permet d'augmenter le niveau de la qualité perçue de la pièce d'horlogerie correspondante.

Partant de la configuration illustrée sur la figure 6, il est possible de prévoir l'assemblage d'une chaine 40 à la carrure 4, comme illustré sur les figures 7 et 8, pour permettre l'utilisation de la montre-bracelet 1 comme montre de poche.

Dans ce cas, la chaine 40 est avantageusement munie d'un insert 42 définissant son extrémité destinée à coopérer avec la carrure 4.

L'insert 42 comporte une plaquette 34 portant deux tétons 36, similaires à ceux des inserts 32, la plaquette 34 portant ici par ailleurs un anneau 45 de fixation à la chaine 40.

Une fois l'insert 42 mis en place contre la carrure 4, le couvercle 26 peut être ramené dans sa position fermée pour assurer le verrouillage de l'insert 42 et donc l'assemblage de la chaine 40 à la carrure 4, pour permettre l'utilisation de la montre-bracelet 1 comme montre de poche, tel qu'illustré sur la figure 8.

Partant de la configuration illustrée sur la figure 5, la boite 2 peut être pivotée de 180 degrés, comme schématisé sur la figure 9 pour présenter au porteur la seconde face de la carrure, comme illustré sur la figure 10.

Dans cette configuration, le couvercle 26 est alors positionné à la vue du porteur.

Le brin 18 de bracelet situé à droite sur la figure 10 peut être inséré dans la carrure 4 dans un premier temps, avant que le couvercle 26 ne soit pivoté en direction de la carrure 4 pour assurer le verrouillage de ce premier brin 18 de bracelet.

Le second brin 18 de bracelet peut alors être inséré dans la carrure 4 avant que le couvercle 26 ne soit placé dans sa position fermée pour en assurer le verrouillage, dans un second temps.

On obtient alors la configuration illustrée sur la figure 11 sur laquelle on constate que la seconde face de la carrure 4 est bien disposée à la vue du porteur de la montre-bracelet 1. La charnière 28, d'apparence très discrète, est visible sur la seconde face de la carrure 4 mais en étant disposée cette fois à midi, les targettes 30 étant à présent situées à six heures.

Il en ressort que la boite 2 peut être retournée très facilement, en référence au bracelet, pour présenter l'une ou l'autre des deux faces de la carrure 4 au porteur en position de service, faisant de la montre-bracelet 1 une montre réversible de manipulation extrêmement aisée.

Bien entendu, si la manipulation schématisée sur la figure 9 correspond à une rotation de la carrure 4 suivant un axe de rotation passant par les positions trois heures et neuf heures, il est également possible de procéder à un pivotement suivant un axe de rotation passant par les positions six heures et midi sans sortir du cadre de la présente invention, la couronne 14 passant alors de la position trois heures à la position neuf heures.

Les figures 12 à 14 représentent des vues en perspective simplifiées d'un détail de construction de la montre-bracelet 1, dans des première, deuxième et troisième configurations respectives.

Plus précisément, une partie de la carrure 4 a été omise sur les figures 12 à 14 pour rendre visible les mécanismes de verrouillage du bracelet, en particulier les organes d'attache du bracelet logés dans la carrure 4.

Chacun des organes d'attache de la carrure 4 comporte deux trous 44, ménagés dans la carrure 4 à six heures et à midi (partiellement visibles sur les figures 5, 7, 9 et 10), débouchant, d'une part, dans la paroi latérale 24 de la carrure 4 et, d'autre part, en regard de verrous logés dans la carrure 4.

Chacun des trous 44 est destiné à coopérer avec l'un des tétons 36, par insertion de ce dernier dans le trou 44 correspondant suivant une direction sensiblement parallèle au plan moyen de la carrure 4, de telle manière que le téton 36 coopère ensuite avec le verrou correspondant.

Chaque verrou comporte un coulisseau 46 agencé dans la carrure 4 de telle manière qu'il soit susceptible de coulisser suivant une direction perpendiculaire au plan moyen de la carrure 4, d'une part, sous l'effet de l'action d'un organe élastique 48, mis en œuvre à titre illustratif non limitatif sous la forme d'une paire de ressorts hélicoïdaux, et, d'autre part, sous l'effet de l'action antagoniste d'un organe d'actionnement 50 porté par le couvercle 26 et présentant ici la forme d'un patin.

Dans la configuration illustrée sur la figure 12, le couvercle 26 est fermé et ses deux organes d'actionnement 50 agissent sur les coulisseaux 46 pour s'opposer à l'action des organes élastiques 48 et repousser les coulisseaux 46 loin du couvercle 26.

Lorsque le couvercle 26 est dégagé de sa position fermé, comme illustré sur la figure 13, l'un des organes d'actionnement 50 (celui diamétralement opposé à la charnière 28) libère le coulisseau 46 correspondant et lui permet de coulisser en direction du couvercle 26 sous l'effet de l'action de son organe élastique 48.

Lorsque le couvercle 26 pivote davantage jusqu'à sa position ouverte, comme illustré sur la figure 14, son autre organe d'actionnement 50 libère le coulisseau 46 correspondant qui peut également coulisser en direction du couvercle 26 sous l'effet de l'action de son organe élastique 48.

Il ressort par ailleurs des figures 12 à 14 que chaque coulisseau 46 est pourvu d'un trou traversant 52 dans lequel est engagée une goupille 54 qui, de ce fait, se déplace dans le même sens que le coulisseau 46 dans lequel elle est engagée.

Les extrémités de chacune des goupilles 54 sont situées de part et d'autre du coulisseau 46 correspondant pour coopérer avec un évidement 56 adapté ménagé dans chacun des tétons 36.

On constate que lorsqu'un verrou (ou le coulisseau correspondant) est dans sa position de verrouillage (figure 12), la goupille 54 correspondante est engagée dans les évidements 56 des tétons auxquels elle est associée et assure ainsi le verrouillage du brin 18 de bracelet correspondant (ou de la chaine, le cas échéant).

A l'inverse, on constate que lorsqu'un verrou (ou le coulisseau correspondant) est dans sa position neutre (figure 14), la goupille 54 correspondante est dégagée des évidements 56 des tétons auxquels elle est associée, assurant ainsi la libération du brin 18 de bracelet correspondant (ou de la chaine, le cas échéant).

Grâce à cette construction, on obtient un mécanisme de verrouillage du bracelet à la fois facile à actionner, fiable, robuste et peu encombrant.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple les formes spécifiquement illustrées et décrites pour la boîte 2, les dispositifs de verrouillage du couvercle, ou encore les inserts 32 et 42.

En effet, l'homme du métier ne rencontrera pas de difficulté particulière pour adapter le contenu de la présente divulgation à ses propres besoins et mettre en œuvre une montre-bracelet dont la construction reprend les caractéristiques de l'invention sans nécessairement mettre en œuvre, par exemple, deux tétons 36 pour assurer la retenue du bracelet dans la boîte ou encore deux targettes pour dégager le couvercle 26 de sa position fermée. Bien entendu, même si une telle solution est moins sûre que celle qui a été décrite, il est possible de mettre en œuvre une seule targette ou tout autre dispositif équivalent permettant d'agir sur le couvercle 26 pour le dégager de sa position fermée, sans sortir du cadre de la présente invention.

Il est également possible de n'utiliser qu'un seul téton, qui aurait dans ce cas une forme ne présentant pas de symétrie de révolution pour éviter toute rotation du brin de bracelet en référence à la carrure 4. La structure du verrou serait alors adaptée en conséquence.

On notera que si les trous 44 de la carrure 4 sont avantageusement situés sensiblement dans le plan moyen de la carrure 4 pour des raisons de symétrie lorsque la boite est retournée, une telle caractéristique n'est pas absolument requise pour la mise en œuvre de la présente invention.

Par ailleurs, on notera également que la boite 2 comprend préférablement un organe de verrouillage (non représenté) agencé pour garantir la stabilité de la position fermée du couvercle 26 contre la carrure 4.

On rappellera que, de manière avantageuse, le passage de toute configuration de la pièce d'horlogerie selon la présente invention à une autre configuration peut être effectué très simplement et sans nécessiter l'utilisation d'un outil.

## Revendications

1. Montre-bracelet (1) comportant
une carrure (4) présentant une paroi latérale (24), joignant des première et seconde faces de ladite carrure (4) définissant entre elles un plan moyen, et comprenant des premier et second organes d'attache d'un bracelet diamétralement opposés, pour rendre solidaires de ladite carrure (4) des première et seconde extrémités respectives d'un bracelet,
un couvercle (26) agencé pour pouvoir recouvrir au moins partiellement l'une desdites première et seconde faces tout en étant susceptible de pivoter en référence à ladite carrure (4) entre une première position, fermée, dans laquelle lesdites extrémités du bracelet sont verrouillées sur ladite carrure (4), et une seconde position, ouverte, dans laquelle lesdites extrémités du bracelet sont libres d'être séparées de ladite carrure (4), ledit couvercle (26) étant agencé pour pouvoir pivoter suivant un axe de rotation sensiblement parallèle audit plan moyen,
**caractérisée en ce que** chacun desdits premier et second organes d'attache comprend un trou (44) ménagé dans ladite paroi latérale (24) de ladite carrure (4) et destiné à recevoir l'extrémité correspondante du bracelet par insertion suivant une direction sensiblement parallèle audit plan moyen.

2. Montre-bracelet (1) selon la revendication 1, **caractérisée en ce qu'**elle comporte des premier et second inserts (32) solidaires du bracelet, pour en définir lesdites première et seconde extrémités, et dont chacun porte un organe d'attache mâle destiné à être inséré dans ledit trou (44) de ladite carrure (4) correspondant pour rendre lesdites première et seconde extrémités du bracelet solidaires de ladite carrure (4).

3. Montre-bracelet (1) selon la revendication 2, **caractérisée en ce que** chacun desdits premier et second organes d'attache de ladite carrure (4) comprend un verrou (46, 54) mobile entre une position de verrouillage, associée à ladite position fermée dudit couvercle (26) et dans laquelle il agit sur l'extrémité correspondante du bracelet pour la verrouiller, et une position neutre, associée à ladite position ouverte dudit couvercle (26) et dans laquelle il libère l'extrémité correspondante du bracelet, ledit couvercle (26) présentant des premier et second organes d'actionnement (50) agencés pour coopérer avec lesdits verrous (46, 54) et les positionner dans leur position de verrouillage dans ladite position fermée dudit couvercle (26).

4. Montre-bracelet (1) selon la revendication 3, **caractérisée en ce que** chacun desdits premier et second organes d'attache comprend également un organe élastique (48) agencé pour agir sur ledit verrou (46, 54) correspondant et tendre à le positionner dans sa position neutre.

5. Montre-bracelet (1) selon la revendication 4, **caractérisée en ce que** chacun desdits verrous (46, 54) comprend un coulisseau (46) agencé
pour coopérer, d'une part, avec l'organe d'actionnement (50) correspondant dudit couvercle (26) et, d'autre part, avec ledit organe élastique (48), et
pour agir sur une goupille (54) mobile agencée pour verrouiller l'extrémité correspondante du bracelet dans ladite position fermée dudit couvercle (26).

6. Montre-bracelet (1) selon la revendication 5, **caractérisée en ce que** chacun desdits organes d'attache mâle présente un évidement (56) agencé pour coopérer avec ladite goupille (54) correspondante dans ladite position fermée dudit couvercle (26).

7. Montre-bracelet (1) selon l'une quelconque des revendications 2 à 6, **caractérisée en ce que** chacun desdits inserts (32) comprend deux cornes (16) pour assurer sa liaison mécanique au bracelet.

8. Montre-bracelet (1) selon l'une quelconque des revendications 2 à 6, **caractérisée en ce que** l'un au moins desdits inserts (32) comprend une bélière (45) pour assurer sa liaison mécanique au bracelet.

9. Montre-bracelet (1) selon l'une quelconque des revendications 3 à 8, **caractérisée en ce que** ledit couvercle (26) est relié mécaniquement à ladite carrure (4) par l'intermédiaire d'une charnière (28) et **en ce que** l'un desdits organes d'actionnement (50) est adjacent à ladite charnière (28).

10. Montre-bracelet (1) selon l'une quelconque des revendications 2 à 9, **caractérisée en ce que** chacun desdits organes d'attache de ladite carrure (4) comprend un trou (44) supplémentaire ménagé dans ladite paroi latérale (24) de ladite carrure (4) et **en ce que** chacun desdits organes d'attache mâle comprend deux tétons (36) destinés à être insérés dans les trous (44) correspondants de ladite carrure (4) pour assurer la liaison du bracelet à ladite carrure (4).

11. Montre-bracelet (1) selon la revendication 10, **caractérisée en ce que** chacun desdits inserts (32) comprend une plaquette (34) portant lesdits tétons (36) et **en ce que** ladite paroi latérale (24) de ladite carrure (4) présente deux creusures (38) ménagées autour desdits trous (44) et dont chacune est adaptée pour loger au moins partiellement l'une desdites plaquettes (34) lorsque le bracelet est assemblé à ladite carrure (4).

12. Montre-bracelet (1) selon l'une quelconque des revendications précédentes, **caractérisée en ce qu'**elle comporte un dispositif de verrouillage dudit couvercle (26) agencé pour le verrouiller dans au moins une position angulaire ouverte préférentielle, en référence à ladite carrure (4), de telle manière que ledit couvercle (26) puisse définir un support pour utiliser la montre-bracelet (1) comme montre de table lorsque le bracelet est dégagé de ladite carrure (4).

13. Montre-bracelet (1) selon l'une quelconque des revendications précédentes, **caractérisée en ce qu'**elle comprend un organe de verrouillage agencé pour garantir la stabilité de la position fermée dudit couvercle (26) contre ladite carrure (4).

14. Montre-bracelet (1) selon l'une quelconque des revendications précédentes, **caractérisée en ce que** ledit couvercle (26) présente la forme d'une lunette.

15. Montre-bracelet (1) selon l'une quelconque des revendications précédentes, **caractérisée en ce que** lesdits trous (44) de ladite carrure (4) sont ménagés sensiblement dans ledit plan moyen pour permettre une utilisation indifférente de ladite première face ou de ladite seconde face en position de service.

16. Ensemble comportant une montre-bracelet (1) selon l'une quelconque des revendications précédentes et une chaine (40) portant un insert (42) comprenant un organe d'attache mâle apte à être inséré dans l'un desdits trous (44) de ladite carrure (4) pour rendre ladite chaine (40) solidaire de ladite carrure (4) et permettre l'utilisation de la montre-bracelet (1) comme montre de poche lorsque le bracelet est dégagé de ladite carrure (4).

## Patentansprüche

1. Armbanduhr (1), aufweisend
einen Mittelteil (4), der eine Seitenwand (24) aufweist, die eine erste und eine zweite Fläche des Mittelteils (4) verbindet, die zwischen sich mittlere Ebene definieren, und ein erstes und ein zweites Glied, die sich diametral gegenüberliegen, zum Anbringen eines Armbands umfasst, um das jeweilige erste und zweite Ende eines Armbands fest mit dem Mittelteil (4) zu verbinden,
einen Deckel (26), der dazu angeordnet ist, eine der ersten und der zweiten Fläche mindestens teilweise abdecken zu können, während er bezüglich des Mittelteils (4) zwischen einer ersten, geschlossenen Position, in der die Enden des Armbands an dem Mittelteil (4) verriegelt sind, und einer zweiten, offenen Position, in der die Enden des Armbands frei von dem Mittelteil (4) getrennt werden können, schwenken kann, wobei der Deckel (26) dazu angeordnet ist, gemäß einer im Wesentlichen parallel zu der mittleren Ebene verlaufenden Rotationsachse schwenken zu können,
**dadurch gekennzeichnet, dass** das erste und das zweite Anbringglied jeweils ein Loch (44) umfasst, das in der Seitenwand (24) des Mittelteils (4) ausgeführt und dazu bestimmt ist, das entsprechende Ende des Armbands mittels Einführens in einer im Wesentlichen parallel zu der mittleren Ebene verlaufenden Richtung aufzunehmen.

2. Armbanduhr (1) nach Anspruch 1, **dadurch gekennzeichnet, dass** sie einen ersten und einen zweiten Einsatz (32) aufweist, die fest mit dem Armband verbunden sind, um dadurch das erste und das zweite Ende zu definieren, und die jeweils ein männliches Anbringglied tragen, das dazu bestimmt ist, in das entsprechende Loch (44) des Mittelteils (4) eingeführt zu werden, um das erste und das zweite Ende des Armbands fest mit dem Mittelteil (4) zu verbinden.

3. Armbanduhr (1) nach Anspruch 2, **dadurch gekennzeichnet, dass** jedes des ersten und des zweiten Anbringglieds des Mittelteils (4) einen Riegel (46, 54) umfasst, der zwischen einer Verriegelungsposition, die der geschlossenen Position des Deckels (26) zugeordnet ist und in der er auf das entsprechende Ende des Armbands einwirkt, um es zu verriegeln, und einer neutralen Position beweglich ist, die der offenen Position des Deckels (26) zugeordnet ist und in der er das entsprechende Ende des Armbands freigibt, wobei der Deckel (26) ein erstes und ein zweites Betätigungsglied (50) aufweist, die dazu angeordnet sind, mit den Riegeln (46, 54) zusammenzuwirken und sie in ihre Verriegelungsposition in der geschlossenen Position des Deckels (26) zu positionieren.

4. Armbanduhr (1) nach Anspruch 3, **dadurch gekennzeichnet, dass** jedes des ersten und des zweiten Anbringglieds auch ein elastisches Glied (48) umfasst, das dazu angeordnet ist, auf den entsprechenden Riegel (46, 54) zu wirken und danach zu streben, ihn in seine neutrale Position zu positionieren.

5. Armbanduhr (1) nach Anspruch 4, **dadurch gekennzeichnet, dass** jeder der Riegel (46, 54) einen Schieber (46) umfasst, der dazu angeordnet ist, einerseits mit dem entsprechenden Betätigungsglied (50) des Deckels (26) und andererseits mit dem elastischen Glied (48) zusammenzuwirken und auf einen beweglichen Stift (54) zu wirken, der zum Verriegeln des entsprechenden Endes des Armbands in der geschlossenen Position des Deckels (26) angeordnet ist.

6. Armbanduhr (1) nach Anspruch 5, **dadurch gekennzeichnet, dass** jedes der männlichen Anbringglieder eine Ausnehmung (56) aufweist, die zum Zusammewirken mit dem entsprechenden Stift (54) in der geschlossenen Position des Deckels (26) angeordnet ist.

7. Armbanduhr (1) nach einem der Ansprüche 2 bis 6, **dadurch gekennzeichnet, dass** jeder der Einsätze (32) zwei Ohren (16) umfasst, um seine mechanische Verbindung mit dem Armband zu gewährleisten.

8. Armbanduhr (1) nach einem der Ansprüche 2 bis 6, **dadurch gekennzeichnet, dass** mindestens einer der Einsätze (32) einen Bügel (45) umfasst, um seine mechanische Verbindung mit dem Armband zu gewährleisten.

9. Armbanduhr (1) nach einem der Ansprüche 3 bis 8, **dadurch gekennzeichnet, dass** der Deckel (26) mittels eines Scharniers (28) mechanisch mit dem Mittelteil (4) verbunden ist und dass eines der Betätigungsglieder (50) dem Scharnier (28) benachbart ist.

10. Armbanduhr (1) nach einem der Ansprüche 2 bis 9, **dadurch gekennzeichnet, dass** jedes der Anbringglieder des Mittelteils (4) ein zusätzliches Loch (44) umfasst, das in der Seitenwand (24) des Mittelteils (4) ausgeführt ist, und dass jedes der männlichen Anbringglieder zwei Zapfen (36) umfasst, die dazu bestimmt sind, in die entsprechenden Löcher (44) des Mittelteils (4) eingeführt zu werden, um die Verbindung des Armbands mit dem Mittelteil (4) zu gewährleisten.

11. Armbanduhr (1) nach Anspruch 10, **dadurch gekennzeichnet, dass** jeder der Einsätze (32) eine Platte (34) umfasst, die die Zapfen (36) trägt, und dass die Seitenwand (24) des Mittelteils (4) zwei Hohlkehlen (38) aufweist, die um die Löcher (44) ausgeführt sind und die jeweils dazu ausgestaltet sind, eine der Platten (34) mindestens teilweise aufzunehmen, wenn das Armband an dem Mittelteil (4) angebracht wird.

12. Armbanduhr (1) nach einem der vorhergehenden Ansprüche, **dadurch gekennzeichnet, dass** sie ein Vorrichtung zur Verriegelung des Deckels (26) aufweist, die dazu angeordnet ist, ihn in mindestens einer bevorzugten offenen Winkelposition bezüglich des Mittelteils (4) zu verriegeln, so dass der Deckel (26) eine Stütze definieren kann, um die Armbanduhr (1) als Standuhr zu verwenden, wenn das Armband von dem Mittelteil (4) gelöst ist.

13. Armbanduhr (1) nach einem der vorhergehenden Ansprüche, **dadurch gekennzeichnet, dass** sie ein Verriegelungsglied umfasst, das dazu angeordnet ist, die Stabilität der geschlossenen Position des Deckels (26) gegen den Mittelteil (4) zu garantieren.

14. Armbanduhr (1) nach einem der vorhergehenden Ansprüche, **dadurch gekennzeichnet, dass** der Deckel (26) die Form einer Lünette aufweist.

15. Armbanduhr (1) nach einem der vorhergehenden Ansprüche, **dadurch gekennzeichnet, dass** die Löcher (44) des Mittelteils (4) im Wesentlichen in der mittleren Ebene ausgeführt sind, um eine unterschiedslose Verwendung der ersten Fläche oder der zweiten Fläche in der Gebrauchsposition zu gestatten.

16. Anordnung, aufweisend eine Armbanduhr (1) nach einem der vorhergehenden Ansprüche und eine Kette (40), die einen Einsatz (42) trägt, der ein männliches Anbringglied umfasst, das in eines der Löcher (44) des Mittelteils (4) eingeführt werden kann, um die Kette (40) fest mit dem Mittelteil (4) zu verbinden und die Verwendung der Armbanduhr (1) als Taschenuhr zu gestatten, wenn das Armband von dem Mittelteil (4) gelöst ist.

## Claims

1. Wristwatch (1) comprising
a middle (4) having a sidewall (24) that links first and second faces of said middle (4), defining between them a median plane, and comprising diametrically opposite first and second members for attaching a wristlet, in order to secure to said middle (4) respective first and second ends of a wristlet,
a cover (26) that is arranged so as to be able to at least partially cover one of said first and second faces while being able to pivot relative to said middle (4) between a first, closed position in which said ends of the wristlet are locked on said middle (4), and a second, open position in which said ends of the wristlet are free to be removed from said middle (4), said cover (26) being arranged so as to be able to pivot about an axis of rotation that is essentially parallel to said median plane,
**characterized in that** each one of said first and second attaching members comprises a hole (44) that is created in said sidewall (24) of said middle (4) and that is intended to receive the corresponding end of the wristlet by insertion along a direction essentially parallel to said median plane.

2. Wristwatch (1) according to Claim 1, **characterized in that** it comprises first and second inserts (32) that are secured to the wristlet, so as to define said first and second ends thereof, each of these bearing a male attaching member that is intended to be inserted into said corresponding hole (44) of said middle (4) so as to secure said first and second ends of the wristlet to said middle (4).

3. Wristwatch (1) according to Claim 2, **characterized in that** each one of said first and second attaching members of said middle (4) comprises a lock (46, 54) that is able to move between a locking position, which is associated with said closed position of said cover (26) and in which it acts on the corresponding end of the wristlet in order to lock that end, and a neutral position, which is associated with said open position of said cover (26) and in which it releases the corresponding end of the wristlet, said cover (26) having first and second actuating members (50) that are arranged so as to cooperate with said locks (46, 54) and position them in their locking position in said closed position of said cover (26).

4. Wristwatch (1) according to Claim 3, **characterized in that** each one of said first and second attaching members also comprises an elastic member (48) that is arranged so as to act on said corresponding lock (46, 54) and to urge it towards its neutral position.

5. Wristwatch (1) according to Claim 4, **characterized in that** each one of said locks (46, 54) comprises a slider (46) that is arranged
to cooperate, on the one hand, with the corresponding actuating member (50) of said cover (26) and, on the other hand, with said elastic member (48), and
to act on a movable pin (54) that is arranged so as to lock the corresponding end of the wristlet in said closed position of said cover (26).

6. Wristwatch (1) according to Claim 5, **characterized in that** each one of said male attaching members has a cutout (56) that is arranged so as to cooperate with said corresponding pin (54) in said closed position of said cover (26).

7. Wristwatch (1) as claimed in any one of Claims 2 to 6, **characterized in that** each one of said inserts (32) comprises two horns (16) for providing its mechanical connection to the wristlet.

8. Wristwatch (1) according to any one of Claims 2 to 6, **characterized in that** at least one of said inserts (32) comprises a ring (45) for providing its mechanical connection to the wristlet.

9. Wristwatch (1) according to any one of Claims 3 to 8, **characterized in that** said cover (26) is mechanically connected to said middle (4) by means of a hinge (28), and **in that** one of said actuating members (50) is adjacent to said hinge (28).

10. Wristwatch (1) according to any one of Claims 2 to 9, **characterized in that** each one of said attaching members of said middle (4) comprises an additional hole (44) created in said sidewall (24) of said middle (4), and **in that** each one of said male attaching members comprises two lugs (36) that are intended to be inserted into the corresponding holes (44) of said middle (4) so as to connect the wristlet to said middle (4).

11. Wristwatch (1) according to Claim 10, **characterized in that** each one of said inserts (32) comprises a plate (34) bearing said lugs (36), and **in that** said side wall (24) of said middle (4) has two cutaways (38) created around said holes (44), each of which is able to accommodate, at least in part, one of said plates (34) when the wristlet is joined to said middle (4).

12. Wristwatch (1) according to any one of the preceding claims, **characterized in that** it comprises a device for locking said cover (26), this device being arranged to lock it in at least one preferred open angular position, relative to said middle (4), in such a way that said cover (26) can define a support for using the wristwatch (1) as a table watch when the wristlet is separated from said middle (4).

13. Wristwatch (1) according to any one of the preceding claims, **characterized in that** it comprises a locking member arranged to ensure the stability of the closed position of said cover (26) against said middle (4).

14. Wristwatch (1) according to any one of the preceding claims, **characterized in that** said cover (26) is in the form of a bezel.

15. Wristwatch (1) according to any one of the preceding claims, **characterized in that** said holes (44) of said middle (4) are created essentially in said median plane such that said first face or said second face can equally be used in a service position.

16. Assembly comprising a wristwatch (1) according to any one of the preceding claims and a chain (40) bearing an insert (42) comprising a male attaching member that is able to be inserted into one of said holes (44) of said middle (4) so as to secure said chain (40) to said middle (4) and to allow the wristwatch (1) to be used as a pocket watch when the wristlet is separated from said middle (4).
